# EUROPÄISCHE PATENTSCHRIFT

(11) **EP 0 073 363 B1**
(45) Veröffentlichungstag und Bekanntmachung des Hinweises auf die Patenterteilung: **26.06.1985**
(21) Anmeldenummer: 82107148.7
(22) Anmeldetag: 07.08.1982
(51) Int. Cl.: F25B 39/02

(54) **Verdampfer für ein Mehr-Temperaturen Kühlgerät**
Evaporator for a cooling apparatus with several temperatures
Evaporateur pour un appareil de refroidissement à plusieurs témperatures

(30) Priorität: 29.08.1981 DE 3134300
(43) Veröffentlichungstag der Anmeldung: 09.03.1983
(73) Patentinhaber: Licentia Patent-Verwaltungs-GmbH, 60596 Frankfurt (DE)
(72) Erfinder: Rannenberg, Georg, Ing. grad., D-3432 Grossalmerode (DE); Vollhardt, Gerd, Dipl.-Ing., D-3503 Lohfelden (DE)
(74) Vertreter: Vogl, Leo, Dipl.-Ing.

## Beschreibung

Die Erfindung betrifft einen Verdampfer gemäß dem Oberbegriff des Patentanspruchs.

Bei einem bekannten Verdampfer dieser Art (US-A-2 986 901) ist der Kältemittelkanal in der Bodenplatine durch zwei parallel zueinander und zu den Außenkanten verlaufende Rohre gebildet, die an ihrem jeweiligen strömungsausgangsseitigen Ende in eine getrennte Kammer münden, welche in der Seitenwand angeordnet sind. Aus diesen Verdampferkammern führen jeweils Parallelkanäle in weitere in der Deckenplatine angeordnete Verdampferkammern, wobei die Deckenplatine von der Verbindungskante mit der Seitenwand aus zum freien Ende hin gegenüber einer waagerechten Ebene ansteigt. Von den Kältemittelkammern führen getrennte Rohre zu einer weiteren gemeinsamen Verdampferkammer in der Deckenplatine. Von dort führt eine Leitung unmittelbar zu einer weiteren Verdampferkammer in der Seitenwand und ein getrennter Kanal durch die Seitenwand zu einem Normalkühlfachverdampfer. Vom Normalkühlfachverdampfer führt der Kältemittelkanal zurück in die Seitenwand und anschließende ebenfalls in die weitere Verdampferkammer der Seitenwand. Die Arbeitsweise dieses Verdampfers ist so, daß z. B. nach vier Minuten Betriebszeit eine letzte Kammer in der Deckenplatine mit flüssigem Kältemittel gefüllt wird, das anschließend durch einen über die Seitenwand geführten Kältemittelkanal in einen Kältemittelkanal des Normalkühlfachverdampfers fließt. Von dort fließt das noch weitgehend flüssige Kältemittel durch einen ebenfalls in die Seitenwand zurückgeführten Kältemittelkanal in eine Kältemittelkammer der Seitenwand. Dabei dient diese Kältemittelkammer als Kältemittelakkumulator, in dem erst die Trennung des flüssigen vom gasförmigen Kältemittels erfolgt. Bei dieser Ausgestaltung des Verdampfers kann somit während der Stillstandzeit der Kompressionskältemaschine das vom Tiefkühlfachverdampfer nachströmende Kältemittel ebenfalls nur in überwiegendem Maße flüssig sein. Hierdurch wird jedoch der Kältemittelkanal besonders im Bereich der Verbindungsstelle zwischen dem Tiefkühlfachverdampfer und dem Hauptkühlfachverdampfer weiterhin mit überwiegend flüssigem Kältemittel beliefert, so daß die Verbindungsstelle weiterhin stark gekühlt wird. Um jedoch der Gefahr einer hierdurch eintretenden Vereisung der Verbindungsstelle entgegenzuwirken, muß eine verhältnismäßig hohe Beheizungsleistung in diesem Bereich vorgesehen werden. Daher ist ein Heizleiter zweimal durch die Verbindungsstelle geführt und damit eine im Vergleich zur übrigen zu beheizenden Fläche hohe spezifische Flächenheizleistung vorgesehen.

Es ist auch ein Verdampfer bekannt (GB-A-1 213 644), der als ebene Platte mit darin ausgeformten Kältemittelkanälen ausgebildet ist. Ein Kanalabschnitt ist dabei in der Ebene der übrigen Kanälabschnitte als Parallelkanal mit zwei Querkanälen gestaltet. Parallel zu einzelnen Kanalabschnitten verlaufen in der Platine des Verdampfers Rohre für das Einschieben elektrischer Heizelemente, die für das Abtauen von Eis- oder Reifschichten dienen.

Daneben ist auch ein Verdampfer für ein Mehr-Temperaturen-Kühlgerät bekannt (FR-A-2451559), bei dem für ein Gefrierfach ein kastenförmig gebogener Verdampferabschnitt vorgesehen ist, an den ein plattenförmiger Normalkühlfachverdampfer angeschlossen ist. Um dabei den Nutzraum im kastenförmigen Verdampferabschnitt nicht durch Rohrabschnitte einzuschränken, die innerhalb des Verdampfers geführt sind und andererseits die Anschlüsse der Kälteanlage für ihre Überwachung auf Dichtigkeit leicht zugänglich zu halten, ist der kastenförmig gebogene Verdampferabschnitt an seinem hinteren, freien Rand mit Laschen versehen, die innenseitig sich erstreckende Kältemittelkanäle aufweisen und mit Anschlüssen der übrigen Kälteanlage verbunden sind.

Ferner ist ein Verdampfer für ein Mehr-Temperaturen-Kühlgerät bekannt (DE-A-1 232 598), der einen Tiefkühlfachverdampfer und einen nachgeschalteten Hauptkühlfachverdampfer aufweist. Der Tiefkühlfachverdampfer ist dabei ebenfalls kastenförmig- ausgebildet und teilweise mit Parallelkanälen versehen, die durch Querkanäle miteinander verbunden sind. Dabei ist der Aufbau so getroffen, daß der Hauptkühlfachverdampfer während der Betriebszeit mit flüssigem Kältemittel gefüllt wird, das in der Stillstandszeit des Kompressors durch eine Unterdruckerzeugung im Tiefkühlfachverdampfer zurückgesaugt wird. Die hierdurch entstehende Verdunstungskälte bewirkt eine starke Vereisung der Verbindungsleitung.

Schließlich ist auch ein Verdampfer für ein Mehr-Temperaturen-Kühlgerät bekannt (FR-A-1 434 700), der als Kasten ausgebildet ist, und nur dem Tiefkühlfach zugeordnet ist. Das darunterliegende Normalkühlfach des entsprechenden Kühlgerätes wird über die an das Tiefkühlfach angrenzende gemeinsame Zwischenwand gekühlt.

Der Erfindung liegt die Aufgabe zugrunde, bei einem Verdampfer gemäß dem Oberbegriff des Patentanspruchs Maßnahmen zu treffen, durch die bei einfachem Aufbau Vereisungen am Hauptkühlfachverdampfer im Bereich der Verbindungsstelle von Tiefkühlfachverdampfer und Hauptkühlfachverdampfer vermieden werden, indem das Nachströmen von flüssigem Kältemittel während der Stillstandszeit der Kompressionskältemaschine in den Hauptkühlfachverdampfer vermieden wird und damit die erforderliche zusätzliche Energie zur Abtauung wesentlich reduziert oder entfallen kann.

Die Lösung dieser Aufgabe erfolgt gemäß der Erfindung durch die kennzeichnenden Merkmale des Patentanspruchs.

Bei einer Ausgestaltung eines Verdampfers gemäß der Erfindung wird in der Bodenplatine durch das relativ große Volumen der dort vorgesehenen Rohrleitungen eine Art Kältemitteiakkumulator geschaffen, der eine gleichmäßige Verteilung des Kältemittels über die Fläche der Bodenplatine bewirkt und trotzdem durch die abschnittsweise Parallelführung von Rohrleitungen mit Querstegen bereits eine weitgehende Trennung von flüssigem und gasförmigem Kältemittel bewirkt.

Soweit aus der Berohrung der unteren Bodenplatine noch flüssiges Kältemittel mitgenommen wird, bewirken der oder die Querkanäle im anschließenden, durch die Seitenwand geführten Parallelkanal eine weitere Trennung, wobei das abgetrennte flüssige Kältemittel zurück in die Bodenplatine fließt. Nachdem zusätzlich der Kältemittelkanal in der Deckenplatine einzügig in mäanderförmigen Windungen über die Fläche verteilt geführt ist und die Deckenplatine ansteigt, wird noch enthaltenes flüssiges Kältemittel verdampft oder fließt durch die Windungen aufgrund des Gefälles zurück zum Parallelkanal und in die Bodenplatine. Diese Wirkungsweise kommt insbesondere in den Stillstandszeiten des Kompressors zur Wirkung, nachdem dann der Antrieb des Kältemittels nur durch die Verdampfung erfolgt. Ein Einfließen von flüssigem Kältemittel in den durch die Seitenwand zum Normalkühlfachverdampfer geführten Kältemittelkanat tritt dabei nicht ein, weil die Berohrung der Deckenplatine am strömungsausgangsseitigen Ende durch einen Punkt läuft, der höher als die übrigen Windungen liegt.

Die Erfindung ist nachfolgend anhand der Zeichnung eines Ausführungsbeispiels näher erläutert.

Eine Bodenplatine 1 und eine demgegenüber leicht geneigte Deckenplatine 2 bilden zusammen mit einer senkrechten Seitenwand 3 einen einstückig hergestellten Tiefkühlfachverdampfer, an den sich über einen Verbindungshals 4 ein plattenförmiger Hauptkühlfachverdampfer 5 anschließt, welcher etwa in der Ebene der Seitenwand 3 steht. Die Deckenplatine 2 ist von ihrer Verbindungskante 6 mit der Seitenwand 3 aus ansteigend gegenüber einer waagerechten Ebene geneigt. An der Verbindungskante 6 ist in der Deckenplatine 2 ein Drosselrohr 14 eingeführt, durch die das Kältemittel in den Kältemittelkanal 7 eingeleitet wird. Der Kältemittelkanal 7 ist durch die Deckenplatine 2 und die Seitenwand 3 direkt und windungsfrei in die Bodenplatine 1 geführt. In der Bodenplatine 1 verzweigt sich der Kältemittelkanal 7 in drei hintereinander geschaltete Abschnitte mit parallelen Rohrleitungen 8, die gruppenweise durch mehrere Querleitungen 9 kommunizieren. Hierdurch wird nicht nur ein großes Volumen für die Aufnahme von Kältemittel sondern aufgrund niedriger Strömungsgeschwindigkeiten in der Druckausgleichsphase des Kältesystems eine Trennung von flüssigem und gasförmigen Kältemittel erreicht. Die parallelen Windungsäste der Berohrung in der Bodenplatine 1 ermöglichen insbesondere den gasförmigen Anteilen einen getrennten Strömungsweg von den stark flüssigkeitsbehafteten Kanalabschnitten, so daß die flüssigen Anteile zum überwiegenden Teil in der Bodenplatine 1 verbleiben. Die gasförmigen Anteile strömen dagegen durch einen vom letzten Windungsast wegführenden Parallelkanal 10 senkrecht durch die Seitenwand 3 nach oben in die Deckenplatine 2. Dabei ist im Parallelkanal 10 zur weiteren Trennung von flüssigem und gasförmigen Kältemittel nach statischen Gesetzmäigkeiten wenigstens ein Querkanal 11 vorgesehen. In der Deckenplatine 2 ist die Berohrung einzügig in Windungen über die Fläche verteilt, wobei das Abströmrohr 12 durch die Seitenwand 3 stetig fallend nach unten zum Verbindungshals 4 und weiter zu den Windungen des Hauptkühlfachverdampfers 5 verläuft. In der Deckenplatine 2, die von der Verbindungskante 6 an leicht nach oben geneigt ist, wird durch die Steigung eine weitere Trennung zwischen gasförmigem und flüssigem Kältemittel erreicht, wobei das flüssige Kältemittel in die Bodenplatine 1 des Tiefkühlfachverdampfers zurückgeführt wird. Somit wird nach der Trennung der Gas- und Flüssigphasen von dem höchsten Punkt 13 durch das Abströmrohr 12 die für den Druckausgleich im Kältemittelsystem erforderliche Kältemittelmasse nur im Gaszustand mit geringer Enthalpie in den Hauptkühlfachverdampfer geleitet. In den Stillstandszeiten des Kompressors wird daher der Verbindungshals 4 nicht mehr mit verdampfbarem Kältemittel beaufschlagt, so daß keine nennenswerte Kälteleistung zum Hauptkühlfachverdampfer 5 gelangt. Dadurch ist der Verbindungshals 4, der im Betrieb erfahrungsgemäß zur Vereisung neigt, während der Abtauphase einer wesentlich geringeren Kältebelastung ausgesetzt, so daß an ihm kein stärkerer Reif - bzw. Einsansatz als am Hauptkühlfachverdampfer 5 möglich ist. Es bedarf daher keiner oder nur geringer Beheizung dieses Verbundungshalses 4, wodurch eine erhebliche Energieeinsparung möglich ist.

## Patentansprüche

Verdampfer für ein Mehr-Temperaturen-Kühlgerät, mit einem unterhalb eines Tiefkühlfaches oder Gefrierfaches angeordneten Hauptkühlfach, mit einem dem Tiefkühlfach oder Gefrierfach zugeordneten Verdampfer, der wenigstens in einer Deckenplatine (2), in einer Seitenwand (3) und in einer Bodenplatine (1) als Kältemittelkanal (7) eine Berohrung zur Führung von Kältemittel aufweist, wobei die Einspritzung des expandierten Kältemittels in den Kältemittelkanal (7) in der Deckenplatine (2) erfolgt, die von ihrer Verbindungskante (6) mit der Seitenwand (3) ansteigt und der Kältemittelkanal (7) von der Deckenplatine (2) steil abfallend in der Seitenwand (3) direkt zur Berohrung (8, 9) der Bodenplatine (1) geführt ist, deren Berohrung am strömungsausgangsseitigen Ende in einen stetig steil steigenden, in der Seitenwand (3) verlaufenden Parallelkanal (10) übergeht, der unmittelbar an die Berohrung der Deckenplatine (2) angeschlossen ist, von der das strömungsausgangsseitige Ende (12) der Bohrung stetig fallend durch die Seitenwand (3) zum damit verbundenen Normalkühlfachverdampfer (5) geführt ist, dem im Kältemittelkreislauf der Tiefkühlfachverdampfer in Reihe vorgeschaltet ist, dadurch gekennzeichnet, daß der Kältemittelkanal (7) in der Bodenplatine (1) hintereinandergeschaltete Abschnitte mit parallelen Rohrleitungen (8) aufweist, die gruppenweise durch mehrere Querleitungen (9) kommunizieren, daß vom letzten Abschnitt die Kanalzweige des Parallelkanals (10) wegführen, die über mindestens einen Querkanal (11) in der Seitenwand (3) miteinander verbunden sind, daß der Kältemittelkanal (7) anschließend in der Deckenplatine (2) einzügig in mäanderförmigen Windungen über die Fläche verteilt geführt ist, daß die Windungen parallel zur Verbindungskante (6) verlaufen, daß der Parallelkanal (10) nahe der Verbindungskante (6) an die Berohrung der Deckenplatine (2) angeschlossen ist und daß das strömungsausgangsseitige Ende der Berohrung der Deckenplatine (2) durch einen Punkt (13) läuft, der höher als die übrigen Windungen liegt.

## Claims

An evaporator for a multi-temperature refrigerating device having a main refrigerating compartment disposed below a deep-freezing compartment or freezer compartment, having an evaporator which is associated with the deep-freezing compartment or freezer compartment and which comprises piping for conveying coolant as a coolant passage (7) at least in a cover plate (2), in a side wall (3) and in a bottom plate (1), the injection of the expanded coolant into the coolant passage (7) being effected in the cover plate (2) which rises from its connecting edge (6) to the side wall (3) and the coolant passage (7) is taken from the cover plate (2), dropping steeply, into the side wall (3), directly to the piping (8, 9) of the bottom plate (1), the piping of which changes over, at the end at the flow outlet side, into a parallel passage (10) which extends in the side wall (3) and rises continuously steeply and which is connected directly to the piping of the cover plate (2) from which the end (12) of the piping at the flow outlet side is taken, dropping steadily, through the side wall (3) to the normal refrigerating compartment evaporator (5) connected thereto, in front of which the deep-freezing-compartment evaporator is connected in series in the coolant circuit, characterised in that the coolant passage (7) in the bottom plate (1) comprises series-connected portions with parallel pipelines (8). which are in communication in groups through a plurality of transverse pipelines (9), that the passage branches of the parallel passage (10) lead away from the last portion and are connected to one another via at least one transverse passage (11) in the side wall (3), that the coolant passage (7) is then taken, in a single duct, into the cover plate (2) in meandering turns distributed over the area, that the turns extend parallel to the connecting edge (6), that the parallel passage (10) is connected to the piping of the cover plate (2) close to the connecting edge (6) and that the end of the piping of the cover plate (2) at the flow outlet side passes through a point (13) which is situated higher than the other turns.

## Revendications

Evaporateur pour un appareil de refroidissement à plusieurs températures, qui comprend un compartiment de réfrigération principal placé au-dessous d'un compartiment de congélation pour produits surgelés et un évaporateur, associé au compartiment de congélation pour produits surgelés, qui comporte, au moins dans une plaque de couverture (2), dans une paroi latérale (3) et dans une plaque de fond (1) un conduit (7) d'agent réfrigérant constitué par une tubulure assurant la circulation de l'agent réfrigérant, l'introduction de l'agent réfrigérant détendu dans le conduit (7) de l'agent réfrigérant s'effectuant dans la plaque de couverture (2) qui est en pente ascendante à partir de son bord de liaison (6) avec la paroi latérale (3), le conduit (7) de l'agent réfrigérant étant orienté de manière à tomber d'une manière abrupte de la plaque de couverture (2) dans la paroi latérale (3) pour aboutir directement à la tubulure (8, 9) de la plaque de fond (1) dont la tubulure se raccorde, à son extrémité située du côté de la sortie du fluide, à un conduit (10) parallèle qui s'élève d'une manière constamment abrupte dans la paroi latérale (3) et se raccorde directement à la tubulure de la plaque de couverture (2), l'extrémité (12) de cette tubulure, du côté de la sortie du fluide, s'incurvant pour descendre d'une manière abrupte dans la paroi latérale (3) jusqu'à l'évaporateur (5) du compartiment de réfrigération normale auquel elle est reliée et qui, dans le circuit de circulation de l'agent réfrigérant, est monté en série en aval de l'évaporateur du compartiment de congélation pour produits surgelés, caractérisé en ce que le conduit (7) de l'agent réfrigérant comporte, dans la plaque de fond (1), des sections reliées de manière à se suivre et comportant des conduites tubulaires (8) parallèles reliées par des conduites transversales (9) groupées, en ce que la dernière section constitue le point de départ des branches du conduit parallèle (10) qui, à l'intérieur de la paroi latérale (3), sont reliées entre elles par au moins un conduit transversal (11), en ce qu'ensuite le conduit (7) de milieu réfrigérant, en arrivant dans la plaque de couverture (2), forme sans se subdiviser des sinuosités en forme de méandres sur toute la surface, en ce que les branches de ces sinuosités sont parallèles au bord de liaison (6), en ce que le conduit parallèle (10) est relié à la tubulure de la plaque de couverture (2) à proximité du bord de liaison (6) et en ce que l'extrémité de la tubulure de la plaque de couveture (2) qui est située du côté de la sortie du fluide passe par un point (13) qui est situé plus haut que le reste des sinuosités.
